# EUROPÄISCHE PATENTSCHRIFT

(11) **EP 0 854 237 B1**
(45) Veröffentlichungstag und Bekanntmachung des Hinweises auf die Patenterteilung: **17.07.2002**
(21) Anmeldenummer: 97117107.9
(22) Anmeldetag: 02.10.1997
(51) Int. Cl.: E01D 15/127

(54) **Verlegeeinrichtung und Verfahren zum Verlegen zerlegbarer Brücken**
Laying vehicle and process for placing dismountable bridges
Véhicule de pose et procédé pour la pose de ponts démontables

(30) Priorität: 18.01.1997 DE 19701650
(43) Veröffentlichungstag der Anmeldung: 22.07.1998
(73) Patentinhaber: MAN Technologie AG, 86153 Augsburg (DE)
(72) Erfinder: Wiedeck, Hans-Norbert, Dr.-Ing., 45481 Mülheim (DE); Diefendahl, Wolfgang, 47638 Straelen (DE)
(74) Vertreter: Happe, Otto, Dipl.-Ing.

(56) Entgegenhaltungen:
- DE-A- 2 403 494
- GB-A- 2 258 678

## Beschreibung

Die Erfindung betrifft ein Trägerfahrzeug zum Verlegen zerlegbarer Brücken im Freivorbau, mit einer am Trägerfahrzeug angeordneten Verlegeeinrichtung, die einen Verlegearm zum Ablegen und Aufnehmen von Brückenelementen mehrteiliger Brücken aufweist, wobei die Brückenelemente auf dem Trägerfahrzeug zur Verlegestelle transportiert und dort mittels der Verlegeeinrichtung gehandhabt werden. Die Erfindung betrifft ferner ein Verfahren zum Verlegen zerlegbarer Brücken.

Beim Verlegen von Brücken, beispielsweise im Pionierbrückenbau, werden mehrere Brückenelemente zum Bau einer gesamtem Brückenkonstruktion miteinander verbunden oder es werden bereits komplette Brückenmodule als eigenständige Brückenbauwerke verwendet. Die Brückenelemente oder Brückenmodule werden mit Hilfe von Trägerfahrzeugen, die als Rad- oder Kettenfahrzeug ausgebildet sein können, an die Verlegestelle gebracht. Dort erfolgt die Handhabung der Brückenelemente bzw. der Brückenmodule mit Hilfe einer vorn am Trägerfahrzeug befestigten Verlegeeinrichtung.

Der Verlegearm der Verlegeeinrichtung hat folgende Aufgaben zu erfüllen:
- Aufnehmen und Ablegen der Brückenelemente vom bzw. auf den Boden vor dem Hindernis, beispielsweise dem Ufer eines Flusses.
- Bewegen der Brückenelemente zum Koppeln und über das Hindernis hinweg, im sogenannten freien Vorbau.
- Ausgleich der unterschiedlichen Bodenbedingungen, beispielsweise der unterschiedlichen Uferbedingungen.

Bei bekannten Verlegeeinrichtungen wird der Verlegearm entweder durch einen in der Mitte des Verlegefahrzeugs befindlichen und in dessen Längsrichtung verlaufenden Verlegezylinder, einem hydraulischen Arbeitszylinder (DE-OS 24 03 494), bewegt oder durch zwei rechts und links des Verlegefahrzeugs angeordnete, parallel arbeitende Zylinder. Da sich der Verlegearm um seinen Befestigungspunkt bzw. um seine Befestigungspunkte dreht, erfolgt bei jeder Bewegung auch eine Veränderung der Stellung des zu verlegenden Brückenelements in Längsrichtung. Hierdurch ergeben sich erhebliche Schwierigkeiten insbesondere an der Hindernisstelle, weil durch die Veränderung der Stellung des zu verlegenden Brückenelements in Längsrichtung eine genaue Bestimmung der Brückenablegeposition erschwert ist. Darüber hinaus erfolgt bei jeder Bewegung des Verlegearms eine Kippbewegung. Dadurch treten insbesondere Schwierigkeiten beim Ablegen und Aufnehmen der Brückenelemente auf, da diese zusätzlich gegen verrutschen gesichert werden müssen, beispielsweise durch besondere Sperr- und Arretiervorrichtungen.

Es ist auch ein Trägerfahrzeug mit daran angeordneter Verlegeeinrichtung bekannt, bei der zwischen dem Verlegearm und dem Trägerfahrzeug eine verschwenkbare Führung vorgesehen ist, die durch mindestens eine Stützstrebe und mindestens einen Verlegearmzylinder gebildet ist (GB 2 258 678 A). Hierbei sind die Stützstrebe und der Verlegearmzylinder in Längsrichtung des Trägerfahrzeugs hintereinander angeordnet, wobei die Stützstrebe mit ihrem oberen Ende an dem Verlegearmzylinder angelenkt ist. Auch bei diesem bekannten Trägerfahrzeug treten die vorgenannten Schwierigkeiten auf.

Der Erfindung liegt die Aufgabe zugrunde, eine Verlegeeinrichtung so auszugestalten, daß die Schwierigkeiten der bekannten Verlegeeinrichtungen nicht auftreten.

Die Lösung der gestellten Aufgabe besteht bei einer Verlegeeinrichtung der eingangs genannten Art darin,
- daß zwischen dem Verlegearm und dem Trägerfahrzeug eine verschwenkbare Führung vorgesehen ist, die durch mindestens eine Stützstrebe und mindestens einen Verlegearmzylinder gebildet ist, wobei die Stützstrebe und der Verlegearmzylinder in Längsrichtung des Trägerfahrzeugs hintereinander angeordnet sind,
- daß zwischen dem Verlegearm und dem Trägerfahrzeug ein Schwenkzylinder vorgesehen ist, dessen eines Ende an dem Verlegearm und dessen anderes Ende an dem Trägerfahrzeug angelenkt ist,
- und daß bei der Verlegeeinrichtung die Stützstrebe und der Verlegearmzylinder derart mit jeweils einem ihrer Enden an dem Verlegearm und mit ihren jeweils anderen Enden an dem Trägerfahrzeug angelenkt sind, daß die vier Anlenkpunkte in der Grundstellung die Eckpunkte eines Parallelogramms bilden.

Durch die erfindungsgemäße Ausgestaltung der Verlegeeinrichtung bleibt beim Ausschwenken des Verlegearms aus der Grundstellung in die Verlegestellung mittels des Schwenkzylinders die Stellung des zu verlegenden Brückenelements in Längsrichtung unverändert. Es können auch keine Kippbewegungen auftreten.

Für manche Anwendungsfälle ist es ausreichend, nur eine Stützstrebe und nur einen Verlegearmzylinder vorzusehen. Es können aber auch eine Stützstrebe und zwei Verlegearmzylinder oder je zwei Stützstreben und Verlegearmzylinder vorgesehen sein.

Die Ausbildung der durch die Stützstrebe und den Verlegearmzylinder gebildeten verschwenkbaren Führung als Parallelogramm hat den Vorteil, daß eine zusätzliche Hubeinrichtung zur Positionierung der Brükkenelemente nicht erforderlich ist. Außerdem können Kurzbrücken ohne Vorbereitung direkt schnell hintereinander verlegt werden.

Darüber hinaus lassen sich mit der erfindungsgemäßen Verlegeeinrichtung vorzugsweise kuppelbare modulare Brückenelemente transportieren, zusammenkuppeln, verlegen und wiederaufnehmen.

Bei einer bevorzugten Ausführungsform der Erfindung fällt der Anlenkpunkt des einen Endes des Schwenkzylinders mit demjenigen Anlenkpunkt zusammen, in dem die Stützstrebe an dem Verlegearm angelenkt ist. Durch dieses Merkmal der Erfindung ist es möglich, den Verlegearm den Erfordernissen entsprechend zu bewegen, beispielsweise ist eine fast vertikale Bewegung beim Aufnehmen und Ablegen der Brückenelemente, und damit die Erreichung einer sehr genauen Brückenablegeposition möglich, auch bei schwierigen Uferbedingungen.

Die erfindungsgemäße Verlegeeinrichtung kann noch dadurch verbessert werden, daß für die Übergabe der Brückenelemente auf den Verlegearm eine Vortriebseinheit vorgesehen ist, die aus einem Schwenkarm und einem Brückenvorschub besteht.

Eine weitere Verbesserung der erfindungsgemäßen Verlegeeinrichtung besteht darin, daß an. dem Verlegearm eine durch einen Abstützzylinder gebildete Abstützung angelenkt ist, wobei zweckmäßigerweise der Anlenkpunkt der Abstützung. mit demjenigen Anlenkpunkt zusammenfällt, in dem die Stützstrebe an dem Verlegearm angelenkt ist. Eine derartige Abstützung ist insbesondere dann von Vorteil, wenn es notwendig ist, den Abstützpunkt möglichst weit vom Schwerpunkt des Trägerfahrzeug weg nach vorn zu verlegen.

Zum Verlegen zerlegbarer Brücken im Freivorbau mittels eines Trägerfahrzeugs mit einer daran angeordneten Verlegeeinrichtung, wobei die zu verlegenden Brückenelemente - ausgehend vom Transportzustand - sich über dem Trägerfahrzeug in separat anfahrbaren Ebenen befinden, wird vorteilhafterweise ein Verfahren angewendet, bei dem die Verfahrensschritte so durchgeführt werden,
- daß nach dem Anfahren der Ebene bzw. einer der Ebenen und der Übernahme des betreffenden Brückenelements bzw. der betreffenden Brückenelemente der Verlegearm in die Verlegeposition verfahren wird,
- daß dann die aus einem Abstützzylinder gebildete Abstützung in die Abstützposition, beispielsweise bis zu einem Anschlag, verschwenkt und der Abstützzylinder ausgefahren wird,
- daß danach der Verlegearmzylinder ausgefahren und der Verlegearm ausgeschwenkt wird, bis die Brückenspitze am jenseitigen Ufer aufliegt,
- daß anschließend der Abstützzylinder eingefahren und in Richtung Trägerfahrzeug verschwenkt wird
- und daß schließlich durch weiteres Ausfahren des Verlegearmzylinders die Brücke abgelegt wird.

Dieses Verfahren - das sowohl bei nur einem Brükkenelement und somit nur einer Ebene als auch bei mehreren Brückenelementen und somit mehreren Ebenen angewandt werden kann - gewährleistet in Verbindung mit der erfindungsgemäßen Verlegeeinrichtung eine störungsfreie und sichere Verlegung einer zerlegbaren Brücke.

Die Erfindung ist anhand eines in der Zeichnung dargestellten Ausführungsbeispiels näher erläutert. Es zeigen, jeweils in schematischer Darstellung:
- Fig. 1: eine auf einem Trägerfahrzeug angeordnete Verlegeeinrichtung in Seitenansicht, in der Grundstellung
- Fig. 2: das Trägerfahrzeug und die Verlegeeinrichtung gemäß Fig. 1, mit auf dem rückwärtigen Teil des Trägerfahrzeugs 1 aufliegenden Brückenelementen;
- Fig. 3: das Trägerfahrzeug und die Verlegeeinrichtung gemäß Fig. 1 in der Verlegestellung;
- Fig. 4: das Trägerfahrzeug und die Verlegeeinrichtung gemäß Fig. 1 mit drei verschiedenen Stellungen des Verlegearms der Verlegeeinrichtung während des Ablegens eines Brükkenelements,

Bei dem in Fig. 1 dargestellten Ausführungsbeispiel ist auf dem Trägerfahrzeug 1 eine Verlegeeinrichtung 2 angeordnet. Die Verlegeeinrichtung 2 weist einen Verlegearm 3 auf, der über eine verschwenkbare Führung mit dem Trägerfahrzeug 1 verbunden ist. Die verschwenkbare Führung ist durch mindestens eine Stützstrebe 4 und durch mindestens einen Verlegearmzylinder 5 gebildet, die in Längsrichtung des Trägerfahrzeug 1 hintereinander angeordnet sind. Zweckmäßigerweise sind zwei Stützstreben 4 und zwei Verlegearmzylinder 5 nebeneinander vorgesehen. Die Stützstrebe 4 und der Veriegearmzylinder 5 sind mit einem ihrer Enden - in den Anlenkpunkten A und B - gelenkig mit dem Verlegearm 3 verbunden, während das jeweils andere Ende - in den Anlenkpunkten C und D - an dem Trägerfahrzeug 1 angelenkt ist. Bei der in Fig. 1 dargestellten Grundstellung bilden die Anlenkpunkte A, B, C und D die Eckpunkte eines Parallelogramms.

Zwischen dem Verlegearm 3 und dem Trägerfahrzeug 1 ist ein Schwenkzylinder 6 vorgesehen. Mit einem seiner Enden ist der Schwenkzylinder 6 an dem Verlegearm 3 und mit seinem anderen Ende an dem Trägerfahrzeug 1 angelenkt. Dabei fällt der Anlenkpunkt des mit dem Verlegearm 3 verbundenen Endes des Schwenkzylinders 6 mit dem Anlenkpunkt A zusammen, in dem die Stützstrebe 4 an dem Verlegearm 3 angelenkt ist. Der Verlegearm 3 ist mit einer Abstützung versehen, die durch einen Abstützzylinder 7 gebildet ist. Der Abstützzylinder 7 ist ebenfalls in dem Anlenkpunkt A an dem Verlegearm 3 angelenkt. Das Ausfahren des Abstützzylinders 7 in die Verlegestellung (vgl. Fig. 3) erfolgt mittels eines Schwenkantriebs 8. Der Öffnungswinkel W zwischen dem Abstützzylinder 7 und der Stützstrebe 4 ist durch Anschläge 9 oder in sonstiger Weise, beispielsweise durch ein zwischen dem Abstützzylinder 7 und der Stützstrebe 4 angeordnetes Zugorgan entsprechender Länge, begrenzt. Dies ist notwendig, weil in der Verlegephase aufgrund der Abtriebskräfte ein Drehmoment entsteht, das den Öffnungswinkel W weiter vergrößern würde.

Fig. 2 zeigt, wie die zu verlegenden Brückenelemente 10.1, 10.2, 10.3 auf dem rückwärtigen Teil des Trägerfahrzeugs 1 aufliegen, wobei sich die Brückenelemente 10.1, 10.2, 10.3 jeweils über den Ebenen 11.1, 11.2, 11.3 befinden. Für die Übergabe der Brükkenelemente 10.1, 10.2, 10.3 auf den Verlegearm 3 ist eine Vortriebseinheit vorgesehen, die aus einem Schwenkarm 12 und einem Brückenvorschub 13 besteht.

Um den Verlegearm 3 aus der Grundstellung (Fig. 1 und 2) in die in der Fig. 3 dargestellte Verlegestellung zu bringen, wird der Schwenkzylinder 6 ausgefahren. Hierbei führt der Verlegearm 3 eine translatorische Bewegung nach vorn aus, wobei er gleichzeitig abgesenkt wird. Dadurch, daß die Anlenkpunkte A, B, C und D die Eckpunkte eines Parallelogramms bilden, kann keine Rotation des Verlegearms 3, beispielsweise um den Anlenkpunkt A erfolgen. Es können somit durch entsprechendes Ausfahren des Schwenkzylinder 6 beliebige parallel zur Grundstellung verlaufende Ebenen angefahren werden, insbesondere die Ebenen 11.1, 11.2, 11.3 (vgl. Fig. 2), von denen die Brückenelemente 10.1, 10.2, 10.3 übernommen werden sollen. Bei dem in Fig. 3 dargestellten Ausführungsbeispiel befindet sich das Brückenelement 10.3 in der Verlegestellung.

Der Ablegevorgang ist aus Fig. 4 zu ersehen. Nachdem der das Brückenelement 10.3 tragende Verlegearm 3 soweit ausgefahren ist, daß die Verlegestellung erreicht ist, wird der Verlegearmzylinder 5 - der bei diesem Ausführungsbeispiel im Hinblick auf den sehr kleinen Maßstab durch eine dünne Vollinie angedeutet ist - soweit ausgefahren, bis die Spitze des Verlegearms 3 den Erdboden erreicht. Sodann wird das Brückenelement 10.3 von dem Verlegearm 3 getrennt.

Für den Fall, daß einzelne Brückenelemente 10.1, 10.2, 10.3 (vgl. Fig. 2) als Teile eines modularen Brükkensystems miteinander gekuppelt und verlegt werden sollen, werden nacheinander die jeweiligen Ebenen 11.1, 11.2, 11.3 angefahren, die Brückenelemente 10.1, 10.2, 10.3 miteinander gekuppelt und im Freivorbau auf das jenseitige Ufer abgelegt.

Bei der Verlegung von einzelnen Brückenelementen, beispielsweise nur eines Brückenelements 10.3 - wie es in Fig. 4 dargestellt ist - wird in der Regel das Trägerfahrzeug 1 nur mittels eines Räumschildes 14 abgestützt. Bei der Verlegung mehrerer gekuppelter Brückenelemente 10.1, 10.2, 10.3 muß der Abstützpunkt weiter vom Fahrzeugschwerpunkt weg nach vorn verlegt werden.

## Patentansprüche

1. Trägerfahrzeug (1) zum Verlegen zerlegbarer Brücken im Freivorbau, mit einer am Trägerfahrzeug (1) angeordneten Verlegeeinrichtung (2), die einen Verlegearm (3) zum Ablegen und Aufnehmen von Brückenelementen mehrteiliger Brücken aufweist, wobei die Brückenelemente auf dem Trägerfahrzeug (1) zur Verlegestelle transportiert und dort mittels der Verlegeeinrichtung (2) gehandhabt werden,
**dadurch gekennzeichnet,**
1.1 daß zwischen dem Verlegearm (3) und dem Trägerfahrzeug (1) eine verschwenkbare Führung vorgesehen ist, die durch mindestens eine Stützstrebe (4) und mindestens einen Verlegearmzylinder (5) gebildet ist, wobei die Stützstrebe (4) und der Verlegearmzylinder (5) in Längsrichtung des Trägerfahrzeugs (1) hintereinander angeordnet sind,
1.2 daß zwischen dem Verlegearm (3) und dem Trägerfahrzeug (1) ein Schwenkzylinder (6) vorgesehen ist, dessen eines Ende an dem Verlegearm (3) und dessen anderes Ende an dem Trägerfahrzeug (1) angelenkt ist,
1.3 und daß bei der Verlegeeinrichtung (2) die Stützstrebe (4) und der Verlegearmzylinder (5) derart mit jeweils einem ihrer Enden (A, B) an dem Verlegearm (3) und mit ihren jeweils anderen Enden (C, D) an dem Trägerfahrzeug (1) angelenkt sind, daß die vier Anlenkpunkte (A, B, C und D) in der Grundstellung die Eckpunkte eines Parallelogramms bilden.

2. Verlegeeinrichtung nach Anspruch 1, **dadurch gekennzeichnet, daß** der Anlenkpunkt des einen Endes des Schwenkzylinders (6) mit demjenigen Anlenkpunkt (A) zusammenfällt, in dem die Stützstrebe (4) an dem Verlegearm (3) angelenkt ist.

3. Verlegeeinrichtung nach Anspruch 1 oder 2, **dadurch gekennzeichnet, daß** für die Übergabe der Brückenelemente (10.1, 10.2, 10.3) auf den Verlegearm (3) eine Vortriebseinheit vorgesehen ist, die aus einem Schwenkarm (12) und einem Brückenvorschub (13) besteht.

4. Verlegeeinrichtung nach einem der Ansprüche 1 bis 3, **dadurch gekennzeichnet, daß** an dem Verlegearm (3) eine durch einen Abstützzylinder (7) gebildete Abstützung angelenkt ist.

5. Verlegeeinrichtung nach Anspruch 4, **dadurch gekennzeichnet, daß** der Anlenkpunkt des Abstützzylinders (7) mit demjenigen Anlenkpunkt (A) zusammenfällt, in dem die Stützstrebe (4) an dem Verlegearm (3) angelenkt ist.

6. Verfahren zum Verlegen zerlegbarer Brücken mittels eines Trägerfahrzeugs (1) mit einer daran angeordneten Verlegeeinrichtung (2) nach Anspruch 4 oder 5, wobei die zu verlegenden Brückenelemente (10.1, 10.2, 10.3) - ausgehend vom Transportzustand - sich über dem Trägerfahrzeug (1) in separat anfahrbaren Ebenen (11.1, 11.2, 11.3) befinden,
**dadurch gekennzeichnet,**
6.1 daß nach dem Anfahren der Ebene (11.1) bzw. einer der Ebenen (11.1 11.2, 11.3) und der Übernahme des betreffenden Brückenelements (10.1) bzw. der betreffenden Brückenelemente (10.1, 10.2 oder 10.3) der Verlegearm (3) in die Verlegeposition verfahren wird,
6.2 daß dann die aus einem Abstützzylinder (7) gebildete Abstützung in die Abstützposition, beispielsweise bis zu einem Anschlag (9), verschwenkt und der Abstützzylinder (7) ausgefahren wird,
6.3 daß danach der Verlegearmzylinder (5) ausgefahren und der Verlegearm (3) ausgeschwenkt wird, bis die Brückenspitze am jenseitigen Ufer aufliegt,
6.4 daß anschließend der Abstützzylinder (7) eingefahren und in Richtung Trägerfahrzeug (1) verschwenkt wird
6.5 und daß schließlich durch weiteres Ausfahren des Verlegearmzylinders (5) die Brücke abgelegt wird.

## Claims

1. A carrier vehicle (1) for installing dismountable bridges of cantilevered design, having an installing device (2) arranged on the carrier vehicle (1) and comprising an installing arm (3) for laying and taking up components of multiple-part bridges, wherein the bridge components are conveyed on the carrier vehicle (1) to the installation site and are manipulated there by means of the installing device (2),
**characterized in that**
1.1 a pivotable guide formed by at least one support brace (4) and at least one installing-arm cylinder (5) is provided between the installing arm (3) and the carrier vehicle (1), wherein the support brace (4) and the installing-arm cylinder (5) are arranged one behind the other in the longitudinal direction of the carrier vehicle (1),
1.2 a pivoting cylinder (6), one end of which is articulated to the installing arm (3) and the other end of which is articulated to the carrier vehicle (1), is provided between the installing arm (3) and the carrier vehicle (1), and
1.3 in the installing device (2) the support brace (4) and the installing-arm cylinder (5) are articulated with one of the respective ends (**A, B**) thereof to the installing arm (3) and with the other respective ends (**C**, **D**) thereof to the carrier vehicle (1), in such a way that the four articulation points (**A, B, C** and **D**) in the basic position form the corners of a parallelogram.

2. An installing device according to Claim 1, **characterized in that** the articulation point of one end of the pivoting cylinder (6) coincides with that articulation point (**A**) at which the support brace (4) is articulated to the installing arm (3).

3. An installing device according to Claim 1 or 2, **characterized in that** a drive unit, comprising a pivoting arm (12) and a bridge-advancing means (13), is provided for transferring the bridge components (10.1, 10.2, 10.3) to the installing arm (3).

4. An installing device according to one of Claims 1 to 3, **characterized in that** a support means formed by a support cylinder (7) is articulated to the installing arm (3).

5. An installing device according to Claim 4, **characterized in that** the articulation point of the support cylinder (7) coincides with that articulation point (**A**) in which the support brace (4) is articulated to the installing arm (3).

6. A method of installing dismountable bridges by means of a carrier vehicle (1) having an installing device (2) arranged thereon, according to Claim 4 or 5, wherein the bridge components (10.1, 10.2, 10.3) to be installed are situated - starting from the conveying state - above the carrier vehicle (1) in planes (11.1, 11.2, 11.3) which can be traversed separately,
**characterized in that**
6.1 after traversing the plane (11.1) of one of the planes (11.1, 11.2, 11.3) and transferring the respective bridge component (10.1) or the respective bridge components (10.1, 10.2 or 10.3) the installing arm (3) is moved into the installation position,
6.2 the support means formed by a support cylinder (7) is then pivoted into the support position, for example as far as a stop (9), and the support cylinder (7) is extended,
6.3 after that the installing-arm cylinder (5) is extended and the installing arm (3) is pivoted out until the tip of the bridge rests on the further bank,
6.4 the support cylinder (7) is then retracted and is pivoted in the direction towards the carrier vehicle (1), and
6.5 finally the bridge is laid by further extending the installing-arm cylinder (5).

## Revendications

1. Véhicule porteur (1) pour la pose de ponts démontables en porte-à-faux, comportant un dispositif de pose (2) qui est disposé sur le véhicule porteur (1) et qui comporte un bras de pose (3) pour déposer et reprendre des éléments de pont en plusieurs parties, les éléments de pont étant transportés sur le véhicule porteur (1) jusqu'à l'emplacement de pose et y étant manipulés au moyen du dispositif de pose (2),
**caractérisé**
1.1 en ce qu'il est prévu entre le bras de pose (3) et le véhicule porteur (1), un guide pivotant qui est formé par au moins une bielle d'appui (4) et au moins un vérin de bras de pose (5), la bielle d'appui (4) et le vérin de bras de pose (5) étant disposés l'un derrière l'autre dans la direction longitudinale du véhicule porteur (1),
1.2 en ce qu'il est prévu entre le bras de pose (3) et le véhicule porteur (1), un vérin pivotant (6) dont une extrémité est articulée au bras de pose (3) et l'autre extrémité au véhicule porteur (1),
1.3 et en ce que dans le dispositif de pose (2), la bielle d'appui (4) et le vérin de bras de pose (5) sont articulés chacun par l'une de leurs extrémités (A, B) au bras de pose (3) et par leur autre extrémité (C, D) au véhicule porteur (1), de manière que les quatre points d'articulation (A, B, C et D) forment, dans la position de base, les angles d'un parallélogramme.

2. Dispositif de pose selon la revendication 1, **caractérisé en ce que** le point d'articulation d'une extrémité du vérin pivotant (6) coïncide avec le point d'articulation (A) auquel la bielle d'appui (4) est articulée au bras de pose (3).

3. Dispositif de pose selon la revendication 1 ou 2, **caractérisé en ce que** pour le transfert des éléments de pont (10.1, 10.2, 10.3) sur le bras de pose (3), il est prévu une unité d'avance qui est constituée d'un bras pivotant (12) et d'une avance de pont (13).

4. Dispositif de pose selon l'une des revendications 1 à 3, **caractérisé en ce qu'**au bras de pose (3) est articulé un appui formé par un vérin d'appui (7).

5. Dispositif de pose selon la revendication 4, **caractérisé en ce que** le point d'articulation du vérin d'appui (7) coïncide avec le point d'articulation (A) auquel la bielle d'appui (4) est articulée au bras de pose (3).

6. Procédé de pose de ponts démontables au moyen d'un véhicule porteur (1) comportant un dispositif de pose (2) selon la revendication 4 ou 5, disposé sur celui-ci, les éléments de pont (10.1, 10.2, 10.3) à poser se trouvant - à partir de l'état de transport - au-dessus du véhicule porteur (1), dans des plans (11.1, 11.2, 11.3) qui peuvent être approchés séparément,
**caractérisé**
6.1 en ce qu'après l'approche du plan (11.1) ou de l'un des plans (11.1, 11.2, 11.3) et le transfert de l'élément de pont (10.1) concerné, ou des éléments de pont (10.1, 10.2 ou 10.3) concernés, le bras de pose (3) est déplacé dans la position de pose,
6.2 en ce qu'ensuite l'appui, constitué d'un vérin d'appui (7), est pivoté dans la position d'appui, par exemple jusqu'à une butée (9) et le vérin d'appui (7) est extrait,
6.3 en ce qu'ensuite le vérin de bras de pose (5) est extrait et le bras de pose (3) est pivoté vers l'extérieur jusqu'à ce que la pointe du pont repose sur l'autre rive,
6.4 en ce qu'ensuite le vérin d'appui (7) est rentré et est pivoté en direction du véhicule porteur (1),
6.5 et en ce qu'enfin le pont est déposé par la poursuite de la sortie du vérin de bras de pose (5).
